# EUROPÄISCHE PATENTSCHRIFT

(11) **EP 0 256 019 B1**
(45) Veröffentlichungstag und Bekanntmachung des Hinweises auf die Patenterteilung: **17.11.1988**
(21) Anmeldenummer: 86903296.1
(22) Anmeldetag: 21.04.1986
(51) Int. Cl.: B63H 16/02, B63H 16/06

(54) **GLEITAUSLEGER**
SLIDING OUTRIGGER
ARC-BOUTANTS COULISSANTS

(30) Priorität: 19.04.1985 DE 3514105; 23.04.1985 DE 3514566
(43) Veröffentlichungstag der Anmeldung: 24.02.1988
(73) Patentinhaber: POHLUS, Günther, D-8137 Berg 3 (DE)
(72) Erfinder: POHLUS, Günther, D-8137 Berg 3 (DE)
(74) Vertreter: Grättinger, Günter
(86) Internationale Anmeldenummer: EP8600241
(87) Internationale Veröffentlichungsnummer: WO8606343

(56) Entgegenhaltungen:
- DE-A- 2 216 545
- DE-A- 3 019 514
- DE-C- 3 424
- GB-A- 607 158
- US-A- 1 340 920

## Beschreibung

Die Erfindung betrifft ein Ruderboot mit wenigstens einem bootsfesten Rudersitz und diesem zugeordneten, in Bootslängsrichtung verschiebbaren Gleitausleger mit damit bewegungsstarr gekoppeltem Stemmbrett.

Ein derartiges Ruderboot ist aus der britischen Patentschrift 607158 bekannt. Dort ist die Einheit aus Auslegern und Stemmbrettern in insgesamt drei Linearführungen geführt, von denen zwei seitlich und eine weitere unterhalb der Stemmbretter angeordnet sind. Derartige Führungen kann man nicht mit ausreichend genauer Parallelität herstellen. Beim Rudern kommt es daher zu erheblichen Reibungsverlusten in den Führungen bzw. die Gleitausleger verklemmen zwischen den Führungen.

Demgegenüber liegt der Erfindung die Aufgabe zugrunde, das gattungsgemässe Ruderboot so auszubilden, dass es sich für alle Typen von Ruderbooten einschliesslich mehrrümpfiger Boote leicht rudern lässt und die Gefahr des Verkantens oder Verklemmens der Gleitausleger ausgeschaltet ist.

Diese Ausgabe wird mit den im Anspruch 1 gekennzeichneten Merkmalen gelöst. Demnach wird die lineare Längsbewegung des Gleitauslegers von einer einzigen Linearführung, z. B. einer Schiene, über beispielsweise kugel- oder gleitlagergeführte Elemente, Rollen oder dgl. präzise geführt. Da bei dem hier angewandten Prinzip des linear geführten Schlittens das seitliche Führungsspiel minimal ist, ist erfindungsgemäss die Gefahr der Verkantung praktisch ausgeschlossen. Bereits dadurch wird ein gleichmässiger Bewegungsablauf beim einzelnen Ruderer unterstützt.

Gemäss einer weiteren Ausgestaltung mit wenigstens zwei gekoppelten Gleitauslegern oder auch mit ein oder mehreren Gruppen von Gleitauslegern innerhalb eines Bootes genügt es, wenn ein derartiger Gesamtausleger wenigstens an beiden Enden an der Linearführung gelagert ist. Neben einer Verbilligung der Konstruktion ist damit auch eine Gewichtsreduzierung erzielbar.

Die beim Gesamtausleger die Bewegungskopplung realisierenden Verbindungseinrichtungen können im Rahmen der Erfindung leicht lösbar ausgeführt sein. Durch die Bewegungskopplung wird die Einstellung der einzelnen Ruderer auf den Mannschaftsrhythmus wesentlich erleichtert. Die Verbindungseinrichtung kann dabei entweder zwischen ausserbordigen Abschnitten der Gleitausleger und/oder innerhalb des Bootsrumpfes angeordnet sein.

Dabei kann es besonders bei mehrrümpfigen Ruderbooten, aber auch bei Ruderbooten mit zweireihiger Sitzplatzanordnung zweckmässig sein, die Gleitausleger mehrerer Reihen oder auch von Sitzgruppen verschiedener Reihen miteinander zu koppeln. Die Linearführung wird zweckmässig als eine zur Bootslängsachse parallel verlaufende Welle oder Schiene realisiert, die innerhalb oder ausserhalb des Bootsrumpfes angeordnet ist. Dabei sind längs der Welle oder Schiene rollend oder gleitend gelagerte Aufhängungselemente geführt, woran die Gleitausleger befestigt oder aufgehängt sind. Statt mit geschlossenen Lagern-Kugelbüchsen oder Gleitbuchsen-kann die lineare Führung auch mit Stützrollen bewerkstelligt werden. Diese sind in einem das Schienenprofil der Linearführung umschliessenden Käfig derart angeordnet, dass sie wenigstens alle horizontalen Kräfte aufnehmen können, die über den Ausleger und den Käfig auf die Linearführung einwirken. Führungsspiel und Reibungsverlustewerden dabei weitgehend vermieden, da die einzige Linearführung die Verwindungen des Ruderboots beim Rudern nicht mitmacht.

Für einen ordnungsgemässen Ruderbetrieb ist es erforderlich, dass die Gleitauslegerbewegungen stets in einer im wesentlichen horizontalen Ebene ablaufen. Nach einer weiteren Ausgestaltung wird dies - bei gleichzeitiger Entlastung und Vereinfachung der Linearführung - verwirklicht, dass seitlich am Aufhängungselement Stützrollen zur vertikalen Abstützung des Gleitauslegers angebracht sind. Andererseits ist es auch möglich, dass die vertikale Abstützung der Gleitausleger entweder von der Linearführung oder von den Stemmbrettern übernommen wird. Letztere sind dazu zweckmässigerweise mit Stützrollen ausgestattet.

Gemäss einer weiteren erfindungsgemässen Ausgestaltung ist vorgesehen, dass in einer Ausgangstellung des oder der Gleitausleger die Abstände zwischen Rudersitz und Stemmbrett verstellbar sind, und dass entsprechend dieser Verstellung die Dolle auf dem Gleitausleger verschiebbar angebracht ist. Dadurch lässt sich der Rudersitz und/oder das Stemmbrett so verschieben und einstellen, dass jeder Ruderer seine Beine voll ausstrecken kann. Wird beispielsweise der Rudersitz längs der Bootslängsachse um eine bestimmte Strecke aus der Normalstellung verschoben, dann ist es vorteilhaft, wenn auch die Dolle auf dem Gleitausleger parallel um die gleiche Strecke verschiebbar ist. Zu diesem Zweck is nach einer Weiterbildung auf dem Gleitausleger eine Führungsschiene derart angeordnet, dass darin die Dolle um den maximalen Abstand verschoben werden kann, der dem Beinlängenunterschied zwischen dem grössten und kleinsten Ruderer entspricht. Mittels Festzieh- und Konterhebeln im Bereich der Dolle lässt sich eine solche Einstellung vom Rudererplatz aus bequem vornehmen.

Zur Erleichterung der Unterbringung und des Transports sind die erfindungsgemässen G leitausleger mit Stemmbrett schnell einbau- une herausnehmbar und mittels Gelenkelementen klappbar ausgeführt.

Durch die Koppelung der Gleitauslegerzu einem Gesamtausleger sind alle seitlichen Druck- und Zugkräfte so aufeinander ausgerichtet, dass sie sich weitgehend aufheben. Dadurch sind die Belastungen der Lager und damit die Anforderungen an die Biegesteifigkeit der Linearführung derart vermindert, dass diese leichtgewichtig hergestellt werden kann. Ausserdem werden Kugel- und Rollenlager eingespart, die andernfalls an jedem Ruderplatz vorgesehen werden müssten, um die erforderliche Laufruhe bei geringen Reibungsverlusten zu verwirklichen.

In der Praxis hat sich gezeigt, dass bei Einsatz eines Gesamtauslegers, der mittels z. B. Kugelbüchsen mit eingebautem Selbstausgleich von Fluchtungsfehlern längs der Linearführung geführt ist, die erforderliche Geradheitstoleranz zwischen den beiden entgegengesetzten Enden befindlichen Lagern (im Beispiel ca. 6 m - 60 m) ohne weiteres eingehalten werden kann. Im Bereich zwischen den beiden Gesamtauslegerendlagen können je nach Gleitausleger- und Bootsbeschaffenheit einfache Stützrollen genügen. Bei Verwendung von Lagern aus Kugelbüchsen auf einer Welle oder fluchtenden Wellenstükken, sollten diese Lager gummielastisch schwimmend eingebaut werden. Das «Schwimmen» der Lager gleicht statisch bedingte Verspannungen aus und verhindert, dass die Lagerbelastung die zulässigen Werte überschreitet; es darf jedoch nicht dazu führen, dass der Gesamtausleger ins Schwimmen kommt.

Im folgenden wird ein Ausführungsbeispiel der Erfindung anhand der Zeichnung näher erläutert. Es zeigt:
Fig. eine Draufsicht auf ein erfindungsgemässes Ruderboot,
Fig. 2 eine Schnittansicht längs der Linie 11-11 der Fig.1,
Fig. 3 eine Schnittansicht längs der Linie III-III in Fig. 2.

Gemäss Fig. 1 umfasst das erfindungsgemässe Ruderboot verschiebbar angebrachte Gleitausleger 1 mit ausserbordigen Seitenflächen 2 und mit den Gleitauslegern 1 jeweils starr verbundenen Stemmbrettern 3. Ferner ist ein in seiner Stellung einstellbarer Rudersitz 4 vorgesehen, der während der Ruderfahrt bezüglich des Bootsrumpfes 11a ortsfest arretiert ist. Der-in Fahrtrichtung F gesehen - hintere Gleitausleger ist als Doppelausleger mit zwei Seitenflächen 2 auf jeder Seite des Bootes ausgebildet, wodurch die Möglichkeit zum Skullen anstelle vom Riemenrudern gegeben ist. Ferner sind die Seitenflächen 2 an ihren Rändern parallel zur Fahrtrichtung mit Dollen 5 versehen, die in Führungsschienen 6 verschiebbar aufgenommen sind. Neben der Führungsschiene 6 dient zur Positionierung der Dolle 5 in Bootlängsrichtung ferner ein Festziehhebel 7 und ein entsprechender Konterhebel 8. Diese beiden Hebel sind zweckmässigerweise so ausgebildet, dass der Ruderer sie von seinem Sitz 4 aus bequem betätigen kann. Die Stemmbretter 3 sind zur Förderung des Bewegungsablaufs beim Rudern um eine Stange 9 schwenk- oder klappbar.

Die Stemmbretter 3 umfassen ferner eine weitere Stange 10, die als Auflage für die Fersen der Ruderer dient.

Gemäss Ausführungsbeispiel nach Fig. ist eine Linearführung 11 innerhalb des Bootsrumpfes 11a angeordnet und umfasst im wesentlichen eine innere, durchgehende Welle 12, die von in Abständen voneinander angeordneten Stahlummantelungen oder Stahlhülsen 12a umgeben ist, sowie käfigartige Aufhängungselemente 13, worin auf den Stahlhülsen 12a laufende Rollen 14 eingeschlossen sind. Vorzugsweise sind die Innenwette 12 aus Kunststoff, z. B. G FK, und die Hülsen bzw. Ummantelungen aus Stahl, Metall oder dgl. hergestellt. Derart ausgebildete Innenwellen als Kern der Linearführung 11 sorgen für eine elastische Kompensation statischer Verspannungen zwischen Ausleger 1 und Bootsrumpf 11a, während die im Verhältnis zur Kunststoffwelle 12 weitgehend verformungsfesten Metallhülsen bzw. -ummantelungen 12a eine präzise Längsführung der Gleitausleger 1 garantieren. Die Rollen 14 sind innerhalb des Aufhängungselements 13 spielarm angelenkt.

Ferner sind weitere Rollen 15 an den Gleitauslegern 1 angelenkt und in horizontalen Führungsschienen 16 lauffähig aufgenommen, die jeweils in Randbereich des Bootsrumpfes 11a sich in Bootslängsrichtung erstreckend angeordnet sind. Die horizontalen Führungsschienen 16 sind derart ausgebildet und angeordnet, dass sie ein Verlassen der entsprechenden Horizontalebene durch die Rollen 15 verhindern.

Die Kopplung der Bewegungen zweier oder mehrerer Gleitausleger 1 ist gemäss vorliegendem Beispiel mittels einer flächigen Verbindungseinrichtung 17 realisierbar. Sie kann - je nach Anforderung - mittels punktiert angedeuteter Befestigungselemente 26 entfernt und wieder angebracht werden.

Gemäss Fig. 2 ist eine steife Stange 18 über beispielsweise Schweisspunkte 27 bewegungsschlüssig mit den Auslegern 1 verbunden. Eine die Stange 18 auf jeder Gleitauslegerhöhe unterbrechende Verriegelung 19 ermöglicht eine bewegungsmässige Ver- bzw. Entkopplung der einzelnen Gleitausleger 1. Die Stange 18 stellt somit eine weitere Möglichkeit zur Kupplung einzelner oder aller Gleitausleger 1 miteinander dar.

Zur Förderung der Entspannung des Ruderers beim Anziehen seiner Beine in die Auslage ist die Zwischenschaltung einer weichen Feder 20 in die steife Stange 18 zweckdienlich: sie fördert die Bewegung des Ruderers in die Auslage, stabilisiert so seinen Ruderrhythmus und kann damit die Harmonie beim Mannschaftsrudern fördern. Beim Gleiten der Beine des Ruderers in die Rücklage wird die weiche Feder 20 ausgelenkt und gespannt. Um dabei kurz vor Erreichen der Rücklageendstellung für den Gleitausleger 1 eine stossfreie Abbremsung zu gewährleisten, ist eine weitere, harte Feder 21 gemäss Ausführungsbeispiel mit der weichen Feder 20 in Serie geschaltet, wobei erst bei Erreichen der Rücklageendstellung z. B. durch eine überlagerte Stahlsehne (nicht gezeigt) ausgelenkt wird.

Gemäss Fig. 3 kann das Ruder der Körperbeschaffenheit des Ruderers angepasst werden, indem das Längenverhältnis des Ruderinnenhebels 22 zum Aussenhebel 23 über einen den Ruderholm umgebenden, mehrstufigen Dollenring 24 (Mehrfachdollenring) variierbar ist. Der Erleichterung des Transports und der Unterbringung dient schliesslich ein als Scharnier mit Konsole ausgebildetes Klappelement 25. Eine zweckmässige Klappbewegung ist mit dem runden Pfeil gemäss Fig. 3 angedeutet.

## Patentansprüche

1. Ruderboot mit wenigstens einem bootsfesten Rudersitz (4) und diesem zugeordneten, in Bootslängsrichtung verschiebbaren Gleitausleger mit damit bewegungsstarr gekoppeltem Stemmbrett (3), dadurch gekennzeichnet, dass der oder die Gleitausleger (1) auf einer einzigen Linearführung (11 ), welche wenigstens alle Horizontalkräfte aufnimmt, verkantungsfrei vor- oder rückwärts gleitend geführt sind.

2. Ruderboot nach Anspruch 1, mit wenigstens zwei Gleitauslegern (1), die mittels einer Verbindungseinrichtung (17, 18) miteinander bewegungsschlüssigzu einem Gesamtausleger koppelbar sind, dadurch gekennzeichnet, dass der Gesamtauslegerwenigstens an beiden Enden an der Linearführung (11) gelagert ist.

3. Ruderboot nach Anspruch 2, dadurch gekennzeichnet, dass die Verbindungseinrichtung (17, 18) zwischen ausserbordigen Abschnitten der Gleitausleger (1) und/or innerhalb des Bootsrumpfes (11a) angeordnet ist.

4. Ruderboot nach einem der Ansprüche 1 bis3, dadurch gekennzeichnet, dass die Linearführung (11) eine zur Bootslängsachse parallel verlaufende Welle (12) oder Schiene innerhalb oder ausserhalb des Bootsrumpfes (11a) umfasst, auf der wenigstens ein mit einem oder mehreren Gleitauslegern: (1) verbundenes Aufhängungserement (13) gleitend und/oder rollend geführt ist

5. Ruderboot nach einem der Ansprüche 1 bis 4, dadurch gekennzeichnet, dass seitlich am Aufhängungselement (13) Stützrollen (15) zur vertikalen Abstützung des Gleitauslegers angebracht sind.

6. Ruderboot nach einem der Ansprüche 1 bis 5, dadurch gekennzeichnet, dass in einer Ausgangsstellung des oder der Gleitausleger (1) die Abstände zwischen Rudersitz (4) und Stemmbrett (3) verstellbarsind, und dass entsprechend dieser Verstellung die Dolle (5) auf dem Gleitausleger (1) verschiebbar angebracht ist.

7. Ruderboot nach einem der Ansprüche 1 bis 6, dadurch gekennzeichnet, dass die Aufhängungselemente (13) an dem oder den Gleitauslegern (1) über eine elastische Lagerung befestigt sind.

8. Ruderboot nach einem der Ansprüche 1 bis 7, dadurch gekennzeichnet, dass das Stemmbrett (3) teilweise die vertikale Abstützung des Gleitauslegers (1) übernimmt.

9. Ruderboot nach einem der Ansprüche 1 bis 9, dadurch gekennzeichnet, dass der Gleitausleger (1) schnell einbau- und herausnehmbar und mittels Gelenkelementen (25) klappbar ausgeführt ist.

## Claims

1. A rowboat with at least one fixed rowing seat (4) and a slideable outrigger assigned thereto being movable in the longitudinal direction of the boat and having a stretcher (3) fixedly connected therewith, characterised in that the slideable outrigger(s) (1) is (are) guided on a single linear guide (11) forforward or backward gliding without tipping, the single linear guide receiving at least all horizontal forces.

2. A rowboat according to Claim 1, having at least two sliding outriggers (1) being connectable to one another for coupled movement by means of a connecting apparatus (17, 18) so as to form a unitary outrigger, characterised in that the unitary outrigger is mounted at least at its both ends to the linear guide (11).

3. A rowboat according to Claim 2, characterised in that the connecting apparatus (17,18) is located between outboard segments of the slideable outriggers (1) and/or inside the hull of the boat (11a).

4. A rowboat according to one of the Claims 1 to 3, characterised in that the linear guide (11) comprises a shaft (12) or rail means running parallel to the longitudinal direction of the boat inside or outside the hull (11a) of the boat on which at least one suspension element (13) connected with one or more slideable outrigger(s) (1) is guided by sliding and/or rolling.

5. A rowboat according to one of the Claims 1 to 4, characterised in that support rolls (15) are attached laterally to the suspension element (13) so as to support the slideable outrigger in the vertical direction.

6. A rowboat according to one of the Claims 1 to 5, characterised in that in the starting position of the slideable outrigger(s) (1) the distances between the rowing seat (4) and the stretcher (3) are adjustable ant that the oar lock (5) is, corresponding to this adjustment, movably attached to the slideable outrigger (1).

7. A rowboat according to one of the Claims 1 to 6, characterised in that the suspension elements (13) are attached to the slideable outrigger(s) (1) by means of an elastic mounting.

8. A rowboat according to one of the Claims 1 to 7, characterised in that the stretcher (3) performs partly the vertical support of the slideable outrigger (1).

9. A rowboat according to one of the Claims 1 to 8, characterised in that the slideable outrigger (1) can be rapidly installed and removed and is designed so that it can be folded by means of joint elements (25).

## Revendications

1. Bateau à rames avec au moins un siège fixé au bateau, et des arc-boutants correspondants coulissant en direction longitudinale du bateau, comportant une barre de pieds (3) accouplée à entraînement de mouvement, caractérisé en ce que le ou les arc-boutants (1) sont guidés à coulissement vers l'arrière et vers l'avant sur un guidage linéaire unique (11) qui absorbe au moins toutes les forces horizontales.

2. Bateau à rames selon la revendication 1, avec au moins deux arc-boutants (1) qui peuvent au moyen d'un dispositif de liaison (17, 18) être accouplés entre eux à entraînement de mouvement pour former un ensemble, caractérisé en ce que l'ensemble est logé, au moins aux deux extrémités, dans le guidage linéaire (11).

3. Bateau à rames selon la revendication 2, caractérisé en ce que le dispositif de liaison (17, 18) est monté entre des parties des arc-boutants (1) coulissants situés à l'extérieur des bords et/ou à l'intérieur de la coque (11a) du bateau.

4. Bateau à rames selon l'une quelconque des revendications 1 à 3, caractérisé en ce que le guidage linéaire (11) entoure, à l'intérieur ou à l'extérieur de la coque (11a) du bateau, un arbre (12) ou rail dirigé parallèlement à l'axe longitudinal du bateau, sur lequel est guidé, à coulissement ou à roulement, au moins un élément de suspension (13) relié à un ou à plusieurs arc-boutants (1).

5. Bateau à rames selon l'une quelconque des revendications à à 4, caractérisé en ce que latéralement à l'élément de suspension (13) sont prévus des galets d'appui (15) pour l'appui vertical de l'arc-boutant.

6. Bateau à rames selon l'une quelconque des revendications 1 à 5, caractérisé en ce que, dans une position de départ du ou des arc-boutants (1), les espaces entre siège (4) et barre de pieds (3) sont réglables, et en ce que, conformément à ce réglage, le tolet (5) est monté coulissant sur l'arc- boutant (1).

7. Bateau à rames selon l'une quelconque des revendications 1 à 6, caractérisé en ce que les éléments de suspension (13) sont fixés au ou aux arc-boutants (1) au moyen d'un logement élastique.

8. Bateau à rames selon l'une quelconque des revendications 1 à 7, caractérisé en ce que la barre de pieds (3) reprend partiellement l'appui vertical de l'arc-boutant (1).

9. Bateau à rames selon l'une quelconque des revendications 1 à 8, caractérisé en ce que l'arc- boutant (1) est réalisé de manière à pouvoir être monté et démonté rapidement, et repliable au moyen d'éléments articulés (25).
